# EUROPÄISCHE PATENTSCHRIFT

(11) **EP 2 718 549 B1**
(45) Veröffentlichungstag und Bekanntmachung des Hinweises auf die Patenterteilung: **09.03.2016**
(21) Anmeldenummer: 12725630.3
(22) Anmeldetag: 05.06.2012
(51) Int. Cl.: F01M 11/00, F01M 11/04

(54) **BEHÄLTER FÜR EIN BETRIEBSMEDIUM EINES KRAFTWAGENS**
CONTAINER FOR A FLUID IN A VEHICLE
RÉCIPIENT POUR UN FLUIDE DANS UN VÉHICULE

(30) Priorität: 11.06.2011 DE 102011104017
(43) Veröffentlichungstag der Anmeldung: 16.04.2014
(73) Patentinhaber: Audi AG, 85045 Ingolstadt (DE)
(72) Erfinder: KALAUCH, Gerd, 78727 Oberndorf (DE)
(86) Internationale Anmeldenummer: PCT/EP2012/002363
(87) Internationale Veröffentlichungsnummer: WO 2012/171619

(56) Entgegenhaltungen:
- EP-A1- 1 199 447
- EP-A2- 0 284 727
- WO-A1-03/093656
- DE-A1-102006 055 760
- FR-A6- 2 123 005

## Beschreibung

Die Erfindung betrifft einen Behälter für ein Betriebsmedium eines Kraftwagens.

In modernen Kraftwagen ist auf Grund der hohen Bauraumausnutzung im Motorraum die Zugänglichkeit zu Behältern für Betriebsmedien, wie beispielsweise zu Ölbehältern für einen Trockensumpfschmierung, oft nur eingeschränkt gegeben. Die hohe Bauteildichte macht zudem komplexe Leitungsführungen notwendig. Bei Ölbehältern kann dies dazu führen, dass sowohl Zuleitungen als auch Ableitungen für das enthaltene Öl von unten her an den Behälter angeschlossen werden müssen. Da im Betrieb eines solchen Kraftwagens ein hoher Volumenstrom von Öl durch die Absaugleitung transportiert werden muss, kann dies nicht mittels einer einfachen Durchtrittsöffnung im Behälterboden verwirklicht werden, da das bei starker Ölabsaugung zur Strudel- oder Trichterbildung im Flüssigkeitsstand führen kann. Verlagert sich auf Grund von Längs- oder Querbeschleunigungen des Fahrzeugs zudem der Ölstand im Behälter, kann es bei einer solchen Anordnung zum Ansaugen von Luftblasen kommen, die eine Ölpumpe des Kraftwagens beschädigen und zu Störungen im Schmierstoffkreislauf führen können.

Üblicherweise wird daher eine Absaugleitung von unten her durch den Behälterboden geführt, erstreckt sich dann mit einem Teilbereich in das Aufnahmevolumen des Behälters und krümmt sich wieder auf den Behälterboden zu. Dies ermöglicht eine wesentlich strömungsgünstigere Absaugung des Öls aus dem Ölbehälter.

Bei Ölbehältern, die auf Grund der Bauraumgegebenheiten nicht von unten her zugänglich sind, kann zum Zweck des Ölwechsels im Behälterboden keine Ablassschraube vorgesehen werden. Zum Ölwechsel muss daher das Öl durch die Absaugleitung entfernt werden. Bei der beschriebenen Gestaltung der Absaugleitung ergibt sich nun das Problem, dass das im Behälter enthaltene Öl nicht vollständig absaugbar ist, so dass ein beträchtliches Restvolumen im Behälter verbleibt, welches auch bei regelmäßigem Ölwechsel nicht abgeführt werden kann. Hierdurch verschlechtert sich die Qualität des im Behälter vorgehaltenen Öls mit der Zeit.

DE 10 2006 055760 A1 offenbart einen Behälter nach dem Stand der Technik.

Der vorliegenden Erfindung liegt somit die Aufgabe zu Grunde, einen Behälter der eingangs genannten Art bereitzustellen, der eine verbesserte Entleerung des Behälters bei einem Wechsel des enthaltenen Betriebsmedium erlaubt.

Diese Aufgabe wird durch einen Behälter mit den Merkmalen des Patentanspruchs 1 gelöst.

Ein derartiger Behälter für ein Betriebsmedium eines Kraftwagens umfasst einen Aufnahmeraum für das Betriebsmedium sowie eine gekrümmte Absaugleitung zum Absaugen des Betriebsmediums. Diese erstreckt sich durch eine Bodenwandung des Behälters und weist im Aufnahmeraum eine Ansaugöffnung auf, welche zur Bodenwandung gerichtet ist. Die Absaugleitung bildet einen ersten Strömungskanal aus, welcher in die Absaugöffnung mündet. In dem Behälter ist ferner ein weiterer Strömungskanal ausgebildet, der mit dem Aufnahmeraum und dem ersten Strömungskanal fluidisch kommuniziert. Der weitere Strömungskanal weist dabei einen höheren Strömungswiderstand auf als der erste Strömungskanal.

Aufgrund der hohen Absaugraten im Normalbetrieb des Kraftwagens herrscht beim Absaugen des Betriebsmediums eine im Wesentlichen laminare Strömung im ersten Strömungskanal, so dass das Ansaugen von Luft sowie eine mögliche Kavitation in einer zum Absaugen verwendeten Pumpe des Kraftwagens vermieden werden kann. Bei solchen Strömungsgeschwindigkeiten kann der weitere Strömungskanal auf Grund seines hohen Strömungswiderstandes im Wesentlichen vernachlässigt werden.

Wird dagegen durch eine außerhalb des Behälters angeordnete Ablassöffnung der Inhalt des Behälters abgelassen, so kann im Behälter zurückgebliebenes Restmedium mit langsamer Geschwindigkeit auch durch den weiteren Strömungskanal ablaufen. Dies ermöglicht eine verbesserte Entleerung des Behälters.

Die Einstellung des Verhältnisses der Strömungswiderstände in den beiden Strömungskanälen kann durch Wahl der Querschnittsform und Querschnittsfläche der Strömungskanäle erfolgen. Besonders vorteilhaft ist es dabei, wenn der erste Strömungskanal einen im Wesentlichen runden oder ovalen Querschnitt aufweist, so dass ein laminares und druckverlustarmes Strömungsverhalten gefördert wird. Der weitere Strömungskanal weist dagegen bevorzugt einen spaltförmigen Querschnitt auf, um den Strömungswiderstand im gewünschten Maß zu erhöhen.

Die beiden Strömungskanäle können dabei auch über ihre gesamte Länge miteinander kommunizieren, also von einer gemeinsamen Wandung umschlossen sein. Der erste Strömungskanal wird dann von einem ersten Querschnittsbereich der Absaugleitung und der weitere Strömungskanal von einem weiteren Querschnittsbereich der Absaugleitung gebildet. Auch beim Ablassen des Behälterinhalts wird somit der erste Strömungskanal mitgenutzt, nur das Restvolumen fließt durch den zweiten Strömungskanal ab. Dies begünstigt eine besonders schnelle Entleerung der Behälters.

In einer bevorzugten Ausführungsform der Erfindung weist die Unterkante des weiteren Strömungskanals einen im Wesentlichen horizontalen Verlauf auf. Die Unterkante des weiteren Strömungskanals folgt also mit anderen Worten nicht dem gekrümmten Verlauf des ersten Strömungskanals, sondern besitzt eine im Verhältnis zum Behälterboden konstante Höhe, so dass der nahezu vollständige Ablauf des Behälterinhalts gewährleistet ist. Alternativ hierzu kann die Unterkante auch in Ablaufrichtung des im Behälter enthaltenen Mediums nach unten hin geneigt sein, um ein besonders sicheres Ablaufen des Restölvolumens zu gewährleisten.

Bei einer weiteren bevorzugten Ausführungsform der Erfindung ist die Absaugleitung einstückig mit dem Behälter ausgebildet. Dies ermöglicht eine besonders schnelle und einfache Herstellung des Behälters, beispielsweise durch Guss- oder Spritzverfahren, so dass dieser in seiner Herstellung besonders kostengünstig ist.

Vorzugsweise weist die Bodenwandung des Behälters eine Vertiefung unterhalb der Ansaugöffnung auf. Hierdurch kann im Bereich der Ansaugöffnung eine besonders laminare und widerstandsarme Strömung des Betriebsmediums bei dessen Absaugung erzielt werden. Insbesondere reduziert diese Ausgestaltung den Strömungswiderstand im Bereich der Ansaugöffnung, so dass Kavitation in der Pumpe, die auf Grund eines zu hohen Strömungswiderstands auftreten kann, vermieden werden kann.

Besonders zweckmäßig ist es ferner, wenn sich der erste Strömungskanal zu der Ansaugöffnung hin erweitert. Auch dies dient der Verminderung des Strömungswiderstands im Ansaugbereich und der Verhinderung von Kavitation.

Bei einer weiteren bevorzugten Ausführungsform der Erfindung ist der Behälter als Gussbauteil ausgebildet. Besonders eignen sich hierfür Leichtmetalle, wie beispielsweise Aluminiumbasislegierungen. Solche Behälter sind besonders leicht und gleichzeitig kostengünstig in ihrer Herstellung. Beim Gießen können auch komplexe Strukturen geschaffen werden, wobei gleichzeitig geringe Wanddicken realisiert werden können.

Der Behälter ist vorzugsweise als Ölbehälter für ein Kraftwagen mit Trockensumpfschmierung ausgebildet. Gerade bei solchen Kraftwagen, bei denen der Ölbehälter im Gegensatz zu einer konventionellen Ölwanne von einer Brennkraftmaschine getrennt ist, ist der Bauraum im Motorraum besonders beengt, so dass die geschilderten Vorteile des Behälters besonders gut zu tragen kommen.

Die Erfindung betrifft ferner einen Kraftwagen mit einem Behälter der geschilderten Art.

Im Folgenden wird die Erfindung und ihre Ausführungsformen anhand der Zeichnung näher erläutert. Es zeigen:
- Fig. 1: eine perspektivische Ansicht eines Ölbehälters nach dem Stand der Technik;
- Fig. 2: eine teilgeschnittene Ansicht des Ölbehälters gemäß Fig. 1;
- Fig. 3: eine angeschnittene perspektivische Ansicht einer Ausführungsform eines erfindungsgemäßen Ölbehälters;
- Fig. 4: eine Schnittansicht des Ölbehälters gemäß Fig. 3 mit einer Schnittebene in Erstreckungsrichtung des Absaugrohres;
- Fig. 5: eine Schnittdarstellung des Ölbehälters gemäß Fig. 3 mit einer Schnittebene senkrecht zur Erstreckungsrichtung des Absaugrohres; und
- Fig. 6: eine Schnittdarstellung des Ölbehälters gemäß Fig. 3 mit einer Draufsicht auf das teilgeschnittene Absaugrohr.

Ein im Ganzen mit 10 bezeichneter Ölbehälter für einen Kraftwagen mit Trockensumpfschmierung nach dem Stand der Technik schließt einen Aufnahmeraum 12 für Öl ein. Über einen Ölrückführstutzen 14 kann Öl aus einem Schmiermittelkreislauf des Kraftwagens in den Behälter 12 rückgeführt werden. Zur Entnahme von Öl aus dem Behälter 10 dient eine Absaugleitung 16 die mit einem Endbereich 18 im Innenraum 12 des Ölbehälters 10 verläuft und durch die Bodenwandung 20 des Behälters 10 hindurchtritt. Die Absaugleitung 16 ist gekrümmt und weist eine Ansaugöffnung 22 auf, die auf die Bodenwandung 20 des Ölbehälters 10 hingerichtet ist. Außerhalb des Behälters 10 besitzt die Absaugleitung 16 einen Anschlussstutzen 24 zum Verbinden der Absaugleitung 16 mit dem Schmiermittelkreislauf des Kraftwagens. Der Ölbehälter 10 weist keine Ölablassschraube auf, so dass bei einem Ölwechsel der Inhalt des Ölbehälters 10 über die Absaugleitung 16 entfernt werden muss. Auf Grund des gekrümmten Verlaufes der Leitung 16 kann dabei das im Ölbehälter 10 enthaltene Öl jedoch nur bis auf Höhe der Linie 26 abgelassen werden. Es verbleibt daher ein beträchtliches Restvolumen von Öl im Ölbehälter 10, welches mehrere hundert Milliliter betragen kann. Auch bei regelmäßigen Ölwechseln verschlechtert sich daher die Qualität des Öls im Schmiermittelkreislauf des Kraftwagens mit einem solchen Ölbehälter 10.

Um einen verbesserten Ölwechsel zu erlauben, weist der in den Fig. 3 bis 6 dargestellte, im Ganzen mit 30 bezeichnete Ölbehälter eine modifizierte Absaugleitung 32 auf. Auch die Absaugleitung 32 verläuft mit einem Endbereich 34 in einen Innenraum 36 des Ölbehälters 30, tritt durch den Boden 38 des Ölbehälters 30 und ist über einen außerhalb des Ölbehälters 30 gelegenen Anschlussstutzen 40 mit einem Ölkreislauf des Kraftwagens verbindbar. Eine Ansaugöffnung 42 ist auf den Boden 38 des Ölbehälters 30 hin gerichtet, wobei der Boden 38 im Bereich der Ansaugöffnung 42 eine taschenförmige Vertiefung 44 aufweist. Dies verbessert das Strömungsverhalten von angesaugtem Öl, so dass das Öl zuverlässig und blasenfrei entnommen werden kann.

Die Ansaugleitung 32 weist einen ersten, kreisförmigen Strömungskanal 46 auf, an den sich nach unten, also auf den Boden 38 hin, ein weiterer, spaltförmiger Strömungskanal 48 anschließt. Die Unterkante 50 des spaltförmigen Strömungskanals 48 verläuft dabei, wie in Fig. 4 besonders deutlich zu erkennen ist, im Wesentlichen horizontal von der Ansaugöffnung 42 bis zum Stutzen 40. Wie der senkrecht zur Erstreckungsrichtung der Absaugleitung 32 geführte Schnitt in Fig. 5 zeigt, weist der spaltförmige Strömungskanal 48 eine wesentlich geringere Fläche auf als der runde Strömungskanal 46. Wird im Normalbetrieb des Kraftwagens Öl mit hoher Strömungsgeschwindigkeit aus dem Innenraum 36 des Ölbehälters 30 abgesaugt, so folgt dieses daher im Wesentlichen dem Pfad des geringsten Strömungswiderstandes, strömt also vorwiegend durch den runden Strömungskanal 46 des Absaugleitung 32. Dieser weist eine besonders strömungsgünstige Geometrie auf, so dass eine laminare Strömung des Öls im Normalbetrieb des Kraftwagens gewährleistet ist. Der Strömungsanteil durch den spaltförmigen Strömungskanal 48 kann im Normalbetrieb auf Grund dessen hohen Strömungswiderstandes dagegen im Wesentlichen vernachlässigt werden.

Soll nun im Stillstand des Kraftwagens zum Zwecke des Ölwechsels Öl aus dem Innenraum 36 abgelassen werden, so strömt dieses ebenfalls durch die Absaugleitung 32 zum Stutzen 40 und kann von dort abgeführt werden. Auf Grund der langsamen Strömungsgeschwindigkeit beim Ölwechsel gewinnt hier nun die Strömung durch den spaltförmigen Strömungskanal 48 an Bedeutung. Da die Unterkante 50 des Strömungskanals 48 im Wesentlichen auf Höhe des Bodens 38 des Ölbehälters 30 verläuft, kann nun das enthaltene Öl fast vollständig ablaufen. Lediglich im Bereich der taschenförmigen Vertiefung bleibt eine Restölmenge auf Höhe der Linie 52 zurück. Diese ist jedoch deutlich niedriger als bei konventionellen Ölbehältern. Durch die beinahe vollständige Entleerung des Ölbehälters 30 wird so sichergestellt, dass keine nennenswerten Restölmengen zurückbleiben, die neu nachgefülltes, frisches Öl verunreinigen können. Bei einem Kraftwagen mit einem derartigen Ölbehälter 30 wird somit langfristig eine hohe Ölqualität gewährleistet und somit mögliche Beschädigungen der Brennkraftmaschine oder anderer zu schmierender Komponenten des Kraftwagens vermieden.

## Patentansprüche

1. Behälter (30) für ein Betriebsmedium eines Kraftwagens, mit einem Aufnahmeraum (36) für das Betriebsmedium und einer gekrümmten Absaugleitung (32) zum Absaugen des Betriebsmediums, welche sich durch eine Bodenwandung (38) des Behälters (30) erstreckt und einen ersten Strömungskanal (46) ausbildet, der im Aufnahmeraum (36) in eine zur Bodenwandung (38) hin gerichtete Ansaugöffnung (42) mündet, **gekennzeichnet dadurch, dass** in dem Behälter (30) ein weiterer Strömungskanal (48) ausgebildet ist, welcher mit dem Aufnahmeraum (36) und dem ersten Strömungskanal (46) fluidisch kommuniziert und einen höheren Strömungswiderstand aufweist als der erste Strömungskanal (46).

2. Behälter (30) nach Anspruch 1,
**dadurch gekennzeichnet, dass**
der erste Strömungskanal (46) einen im Wesentlichen runden Querschnitt aufweist.

3. Behälter (30) nach Anspruch 1 oder 2,
**dadurch gekennzeichnet, dass**
der weitere Strömungskanal (48) einen im Wesentlichen spaltförmigen Querschnitt aufweist.

4. Behälter (30) nach einem der Ansprüche 1 bis 3,
**dadurch gekennzeichnet, dass**
der weitere Strömungskanal (48) auf seiner gesamten Länge mit dem ersten Strömungskanal (46) fluidisch kommuniziert.

5. Behälter (30) nach einem der Ansprüche 1 bis 4,
**dadurch gekennzeichnet, dass**
eine Unterkante (50) des weiteren Strömungskanals (48) einen im Wesentlichen horizontalen Verlauf aufweist.

6. Behälter (30) nach einem der Ansprüche 1 bis 5,
**dadurch gekennzeichnet, dass**
die Absaugleitung (32) einstückig mit dem Behälter (30) ausgebildet ist.

7. Behälter (30) nach einem der Ansprüche 1 bis 6,
**dadurch gekennzeichnet, dass**
die Bodenwandung (38) unterhalb der Ansaugöffnung (42) eine Vertiefung (44) aufweist.

8. Behälter (30) nach einem der Ansprüche 1 bis 7,
**dadurch gekennzeichnet, dass**
sich der erste Strömungskanal (46) zu der Ansaugöffnung (42) hin erweitert.

9. Behälter (30) nach einem der Ansprüche 1 bis 8
**dadurch gekennzeichnet, dass**
der Behälter (30) als Gussbauteil ausgebildet ist.

10. Behälter (30) nach einem der Ansprüche 1 bis 9,
**dadurch gekennzeichnet, dass**
der Behälter (30) als Ölbehälter für einen Kraftwagen mit Trockensumpfschmierung ausgebildet ist.

11. Kraftwagen mit einem Behälter (30) nach einem der Ansprüche 1 bis 10.

## Claims

1. Container (30) for an operating medium of a motor vehicle, with a receptacle (36) for the operating medium and a curved suction line (32) for extracting the operating medium which extends through a base wall (38) of the container (30) and forms a first flow channel (46) which in the receptacle (36) opens out into a suction opening (42) facing the base wall (38), **characterised in that** in a container (30) there is a further flow channel (48) which communicates with the receptacle (36) and the first flow channel (46) in a fluidic manner and has a greater flow resistance than the first flow channel (46).

2. Container (30) according to claim 1
**characterised in that**
the first flow channel (46) has an essentially round cross section.

3. Container (30) according to claim 1 or 2
**characterised in that**
the further flow channel (48) has an essentially slot-like cross-section.

4. Container (30) according to any one of claims 1 to 3
**characterised in that**
over its entire length the further flow channel (48) communicates in a fluidic manner with the first flow channel (46).

5. Container (30) according to any one of claims 1 to 4
**characterised in that**
a lower edge (50) of the further flow channel (48) runs essentially horizontally.

6. Container (30) according to any one of claims 1 to 5
**characterised in that**
the suction line (32) is formed in one piece with the container (30).

7. Container (30) according to any one of claims 1 to 6
**characterised in that**
the base wall (38) has a recess (44) underneath the suction opening (42).

8. Container (30) according to any one of claims 1 to 7
**characterised in that**
the first flow channel (46) widens towards the suction opening (42).

9. Container (30) according to any one of claims 1 to 8 **characterised in that** the container (30) is designed as a cast component.

10. Container (30) according to any one of claims 1 to 9
**characterised in that**
the container (30) is designed as an oil container for a motor vehicle with dry sump lubrication.

11. Motor vehicle with a container (30) according to any one of claims 1 to 10.

## Revendications

1. Récipient (30) pour un fluide d'un véhicule automobile, avec un espace de réception (36) pour le fluide et avec une conduite d'aspiration courbe (32) pour aspirer le fluide, laquelle conduite d'aspiration s'étend à travers une paroi de fond (38) du récipient (30) et forme un premier canal d'écoulement (46) qui débouche dans l'espace de réception (36) dans un orifice d'aspiration (42) orienté vers la paroi de fond (38), **caractérisé en ce qu'**il est prévu dans le récipient (30) un autre canal d'écoulement (48) qui est en communication fluidique avec l'espace de réception (36) et avec le premier canal d'écoulement (46) et qui présente une plus grande résistance à l'écoulement que le premier canal d'écoulement (46).

2. Récipient (30) selon la revendication 1, **caractérisé en ce que** le premier canal d'écoulement (46) a une section transversale globalement ronde.

3. Récipient (30) selon la revendication 1 ou 2, **caractérisé en ce que** l'autre canal d'écoulement (48) a une section transversale globalement en forme de fente.

4. Récipient (30) selon l'une des revendications 1 à 3, **caractérisé en ce que** l'autre canal d'écoulement (48) est en communication fluidique sur toute sa longueur avec le premier canal d'écoulement (46).

5. Récipient (30) selon l'une des revendications 1 à 4, **caractérisé en ce qu'**un bord inférieur (50) de l'autre canal d'écoulement (48) a une allure globalement horizontale.

6. Récipient (30) selon l'une des revendications 1 à 5, **caractérisé en ce que** la conduite d'aspiration (32) est conçue d'une seule pièce avec le récipient (30).

7. Récipient (30) selon l'une des revendications 1 à 6, **caractérisé en ce que** la paroi de fond (38) comporte un creux (44) en dessous de l'orifice d'aspiration (42).

8. Récipient (30) selon l'une des revendications 1 à 7, **caractérisé en ce que** le premier canal d'écoulement (46) s'élargit en direction de l'orifice d'aspiration (42).

9. Récipient (30) selon l'une des revendications 1 à 8, **caractérisé en ce que** le récipient (30) est conçu comme une pièce en fonte.

10. Récipient (30) selon l'une des revendications 1 à 9, **caractérisé en ce que** le récipient (30) est conçu comme un réservoir d'huile pour un véhicule automobile avec graissage à carter sec.

11. Véhicule automobile avec un récipient (30) selon l'une des revendications 1 à 10.
